# EUROPÄISCHE PATENTSCHRIFT

(11) **EP 4 144 442 B1**
(45) Veröffentlichungstag und Bekanntmachung des Hinweises auf die Patenterteilung: **31.07.2024**
(21) Anmeldenummer: 22191732.1
(22) Anmeldetag: 23.08.2022
(51) Int. Cl.: B05B 1/34, B05B 3/06, B05B 14/30, B08B 3/02

(54) **FLÄCHENREINIGUNGSKOPF**
SURFACE CLEANING HEAD
TÊTE DE NETTOYAGE POUR SURFACES

(30) Priorität: 02.09.2021 DE 102021122708
(43) Veröffentlichungstag der Anmeldung: 08.03.2023
(73) Patentinhaber: Alfred Kärcher SE & Co. KG, 71364 Winnenden (DE)
(72) Erfinder: Geltz, Tobias, 71364 Winnenden (DE); Mullins, Daniel, 71364 Winnenden (DE); Seybold, Florian, 71364 Winnenden (DE)
(74) Vertreter: Hoeger, Stellrecht & Partner Patentanwälte mbB

(56) Entgegenhaltungen:
- EP-B1- 2 547 463
- EP-B1- 2 883 618
- GB-A- 2 537 605

## Beschreibung

Die Erfindung betrifft einen Flächenreinigungskopf zur Reinigung einer Fläche, umfassend ein Gehäuse, das einen von einer Umfangswand umgebenen, in einer horizontalen Gebrauchslage des Flächenreinigungskopfs nach unten offenen Reinigungsraum aufweist, in dem zumindest ein Sprüharm um eine Drehachse frei drehbar gelagert ist, wobei an dem Sprüharm eine mit unter Druck stehender Reinigungsflüssigkeit beaufschlagbare Reinigungsdüse gehalten ist zum Aufbringen von Reinigungsflüssigkeit auf die zu reinigende Fläche, und weiter umfassend eine Strahlpumpe zum Absaugen von auf die zu reinigende Fläche aufgebrachter Reinigungsflüssigkeit, wobei die Strahlpumpe einen mit dem Reinigungsraum in Strömungsverbindung stehenden Saugstutzen aufweist, der sich an die Umfangswand anschließt und an den eine Auslassleitung anschließbar ist, wobei in dem Saugstutzen eine mit unter Druck stehender Reinigungsflüssigkeit beaufschlagbare Treibdüse zur Ausbildung einer Saugströmung angeordnet ist.

Ein derartiger Flächenreinigungskopf ist aus der EP 2 547 463 B1 bekannt. An den Flächenreinigungskopf kann eine Sprühlanze eines Hochdruckreinigungsgeräts angeschlossen werden, so dass der in einem Reinigungsraum an einem Sprüharm gehaltenen Reinigungsdüse vom Hochdruckreinigungsgerät unter Druck gesetzte Reinigungsflüssigkeit zugeführt werden kann. Mittels der Reinigungsdüse kann die Reinigungsflüssigkeit auf die zu reinigende Fläche gesprüht werden. Die Reinigungsdüse erzeugt einen schräg nach unten in Richtung auf die zu reinigende Fläche ausgerichteten Flüssigkeitsstrahl und erfährt hierbei einen Rückstoß, so dass der Sprüharm zusammen mit der Reinigungsdüse um die Drehachse in Drehung versetzt wird. Üblicherweise kommen mindestens zwei einander diametral gegenüberliegende Sprüharme zum Einsatz, an denen jeweils eine Reinigungsdüse angeordnet ist, wobei die Reinigungsdüsen gleichzeitig mit unter Druck stehender Reinigungsflüssigkeit beaufschlagbar sind.

Zusätzlich zur mindestens einen Reinigungsdüse weist der aus der EP 2 547 463 B1 bekannte Flächenreinigungskopf eine Strahlpumpe auf, die nach dem Prinzip einer Venturipumpe arbeitet. Sie umfasst einen Saugstutzen, in dem eine Treibdüse positioniert ist, die ebenfalls mit unter Druck stehender Reinigungsflüssigkeit beaufschlagt werden kann. Durch Abgabe von unter Druck gesetzter Reinigungsflüssigkeit kann mittels der Treibdüse innerhalb des Saugstutzens eine Saugströmung erzeugt werden. Der Saugstutzen steht mit dem Reinigungsraum des Flächenreinigungskopfes in Strömungsverbindung, so dass unter der Wirkung der Saugströmung auf die Fläche aufgebrachte Reinigungsflüssigkeit zusammen mit abgereinigtem Schmutz aufgesaugt werden kann. An das freie Ende des Saugstutzens kann eine Auslassleitung angeschlossen werden, über die die aufgesaugte Reinigungsflüssigkeit zusammen mit dem abgereinigten Schmutz abgegeben werden kann.

Bei dem aus der EP 2 547 463 B1 bekannten Flächenreinigungskopf kann eine wirksame Absaugung erzielt werden, es wäre aber wünschenswert, den für die Absaugung erforderlichen Verbrauch von Reinigungsflüssigkeit zu reduzieren.

Aufgabe der vorliegenden Erfindung ist es daher, einen Flächenreinigungskopf der eingangs genannten Art derart weiterzubilden, dass er bei geringerem Verbrauch von Reinigungsflüssigkeit eine gute Absaugung ermöglicht.

Diese Aufgabe wird bei einem Flächenreinigungskopf der gattungsgemäßen Art erfindungsgemäß dadurch gelöst, dass die Treibdüse als Vollkegelspritzdüse ausgestaltet ist, deren Düsenkenngröße 0,18 l/min bis 0,35 l/min bei einem Referenzdruck von 1 bar beträgt.

Der erfindungsgemäße Flächenreinigungskopf zeichnet sich unter anderem durch den Einsatz einer Treibdüse in Form einer Vollkegelspritzdüse aus. Eine derartige Düse gibt einen kegelförmigen Flüssigkeitsstrahl ab, unter dessen Wirkung sich innerhalb des Saugstutzens eine starke Saugströmung ausbildet, so dass auf die zu reinigende Fläche aufgebrachte Reinigungsflüssigkeit und abgereinigter Schmutz aufgesaugt und über den Saugstutzen und die sich an diesen anschließende Auslassleitung abgegeben werden kann. Eine besonders gute Saugeffizienz, das heißt eine gute Absaugung bei verhältnismäßig geringem Verbrauch von unter Druck stehender Reinigungsflüssigkeit wird dadurch erreicht, dass die Düsenkenngröße der Vollkegelspritzdüse 0,18 l/min bis 0,35 l/min bei einem Referenzdruck von 1 bar beträgt. Die Düsenkenngröße ist vorliegend als Durchfluss bei einem bestimmten Referenzdruck definiert, und zwar beträgt der Durchfluss der die Treibdüse durchströmenden Reinigungsflüssigkeit bei einem Referenzdruck von 1 bar 0,18 l/min bis 0,35 l/min.

Dem Flächenreinigungskopf kann von einem Hochdruckreinigungsgerät unter Druck stehende Reinigungsflüssigkeit bereitgestellt werden. Ein Teil der bereitgestellten Reinigungsflüssigkeit wird auf die zu reinigende Fläche gesprüht und der restliche Teil der bereitgestellten Reinigungsflüssigkeit dient der Ausbildung einer Saugströmung, um die aufgesprühte Reinigungsflüssigkeit zusammen mit abgereinigtem Schmutz aufzusaugen. Der Einsatz der Treibdüse in Form einer Vollkegelspritzdüse mit einer Düsenkenngröße von 0,18 l/min bis 0,35 l/min bei einem Referenzdruck von 1 bar ermöglicht eine wirkungsvolle Absaugung von auf die Fläche aufgebrachter Reinigungsflüssigkeit und abgereinigtem Schmutz mit verhältnismäßig geringem Verbrauch von unter Druck stehender Reinigungsflüssigkeit, so dass ein großer Teil der bereitgestellten Reinigungsflüssigkeit auf die zu reinigende Fläche gesprüht werden kann. Dies erlaubt es, eine Fläche mit Hilfe des Flächenreinigungskopfs wirksam zu reinigen und abzusaugen.

Die mittels des erfindungsgemäßen Flächenreinigungskopfs erzielbare gute Absaugung von auf die zu reinigende Fläche aufgebrachter Reinigungsflüssigkeit und abgereinigtem Schmutz erlaubt es, eine Schmutzflotte über die Auslassleitung selbst dann abzuführen, wenn die Auslassleitung Höhenunterschiede von bis zu 0,8 m überwindet.

Der Druck der dem Flächenreinigungskopf zugeführten Reinigungsflüssigkeit kann beispielsweise 50 bar bis 180 bar betragen, insbesondere 70 bar bis 120 bar.

Der Gesamtverbrauch an Reinigungsflüssigkeit zum Reinigen und Absaugen kann beispielsweise 200 l/h bis 700 l/h betragen.

Von besonderem Vorteil ist es, wenn die Düsenkenngröße der Treibdüse 0,18 l/min bis 0,28 l/min beträgt.

Bei einer vorteilhaften Ausführungsform des erfindungsgemäßen Flächenreinigungskopfs umfasst die Treibdüse eine Düsenkappe, die eine Düsenaustrittsöffnung aufweist, welche an der Spitze eines kegelförmigen Endabschnitts eines Innenraums der Düsenkappe angeordnet ist, wobei im kegelförmigen Endabschnitt ein Düseneinsatz angeordnet ist, wobei der Düseneinsatz eine zylinderförmige Basis aufweist, an die sich in Richtung der Düsenaustrittsöffnung ein kegelstumpfförmiger Fortsatz anschließt, dessen Mantelfläche an einer Innenwand des kegelförmigen Endabschnitts des Innenraums der Düsenkappe formschlüssig anliegt, wobei der Düseneinsatz einen fluchtend zur Düsenaustrittsöffnung ausgerichteten Durchgangskanal und mehrere, in die Mantelfläche des kegelstumpfförmigen Fortsatzes eingeformte Drallkanäle aufweist, wobei der Durchgangskanal in eine im kegelförmigen Endabschnitt der Düsenaustrittsöffnung unmittelbar vorgelagerte Drallkammer einmündet, und wobei die Drallkanäle seitlich versetzt zum Durchgangskanal in die Drallkammer einmünden.

Bei einer derartigen Ausgestaltung umfasst die Treibdüse eine Düsenkappe, die einen Innenraum aufweist. Ein Endabschnitt des Innenraums ist kegelförmig ausgestaltet. An der Spitze des kegelförmigen Endabschnitts weist die Düsenkappe eine Düsenaustrittsöffnung auf, über die unter Druck stehende Reinigungsflüssigkeit von der Treibdüse abgegeben werden kann. Die Düsenaustrittsöffnung erstreckt sich in den kegelförmigen Endabschnitt des Innenraums der Düsenkappe. Dieser Endabschnitt nimmt einen Düseneinsatz auf, der eine zylinderförmige Basis und einen sich daran anschließenden kegelstumpfförmigen Fortsatz aufweist. Eine Mantelfläche des kegelstumpfförmigen Fortsatzes liegt an einer Innenwand des kegelförmigen Endabschnitts formschlüssig an. Der Düseneinsatz weist einen fluchtend zur Düsenaustrittsöffnung ausgerichteten Durchgangskanal auf. Außerdem weist der Düseneinsatz mehrere Drallkanäle auf, die in die Mantelfläche des kegelstumpfförmigen Fortsatzes eingeformt sind. Zwischen dem Düseneinsatz und der Düsenaustrittsöffnung bildet der kegelförmige Endabschnitt des Innenraums der Düsenkappe eine Drallkammer aus. Der Durchgangskanal des Düseneinsatzes mündet mittig in die Drallkammer und die Drallkanäle münden seitlich versetzt zum Durchgangskanal in die Drallkammer. Eine derartige Ausgestaltung der Treibdüse ermöglicht es, die Reinigungsflüssigkeit in Form eines Vollkegelstrahls abzugeben, so dass sich stromabwärts der Treibdüse innerhalb des Saugstutzens eine starke Saugströmung ausbildet.

Bevorzugt sind der Durchgangskanal und die Düsenaustrittsöffnung kollinear zu einer Mittelachse der Treibdüse angeordnet.

Günstigerweise sind 2, 3, 4, 5 oder 6 Drallkanäle in die Mantelfläche des kegelstumpfförmigen Fortsatzes eingeformt.

Bevorzugt sind die Drallkanäle über den Umfang des kegelstumpfförmigen Fortsatzes gleichmäßig verteilt angeordnet.

Die Drallkanäle sind vorzugsweise geradlinig ausgestaltet. Dies erlaubt es, die Fertigungskosten für die Drallkanäle gering zu halten.

Bei einer vorteilhaften Ausgestaltung der Erfindung sind die Längsachsen der Drallkanäle windschief zur Längsachse des Durchgangskanals ausgerichtet.

Von Vorteil ist es, wenn der Strömungsquerschnitt der Düsenaustrittsöffnung maximal ein Drittel der Summe der Strömungsquerschnitte des Durchgangskanals und der Drallkanäle beträgt. Bei einer derartigen Ausgestaltung kann unter Druck stehende Reinigungsflüssigkeit der Drallkammer über verhältnismäßig große Strömungsquerschnitte zugeführt werden, und von der Drallkammer kann die Reinigungsflüssigkeit über einen verhältnismäßig kleinen Strömungsquerschnitt abgeführt werden. Es hat sich gezeigt, dass dadurch die Saugeffizienz der Strahlpumpe verbessert werden kann.

Bevorzugt ist der Strömungsquerschnitt der Düsenaustrittsöffnung maximal so groß wie der Strömungsquerschnitt des Durchgangskanals und beträgt maximal die Hälfte der Summe der Strömungsquerschnitte der Drallkanäle.

Von besonderem Vorteil ist es, wenn der Strömungsquerschnitt der Düsenaustrittsöffnung maximal ein Fünftel der Summe der Strömungsquerschnitte des Durchgangskanals und der Drallkanäle beträgt.

Günstigerweise ist der Strömungsquerschnitt der Düsenaustrittsöffnung kleiner als der Strömungsquerschnitt des Durchgangskanals und auch kleiner als der Strömungsquerschnitt jedes einzelnen Drallkanals.

Bei einer bevorzugten Ausführungsform der Erfindung weist der Flächenreinigungskopf eine Einlassleitung auf zum Zuführen von unter Druck stehender Reinigungsflüssigkeit, wobei sich an die Einlassleitung eine Flüssigkeitsverteilereinrichtung anschließt, die über eine erste Zweigleitung mit der Treibdüse und über ein zweite Zweigleitung mit der mindestens einen Reinigungsdüse verbunden ist, wobei ein der Flüssigkeitsverteilereinrichtung abgewandter Endbereich der ersten Zweigleitung in den Saugstutzen hineinragt und die Treibdüse trägt. Eine derartige Ausgestaltung ermöglicht es, die Treibdüse innerhalb des Saugstutzens zu positionieren, ohne dass die Treibdüse über Stützelemente am Saugstutzen abgestützt werden muss. Vielmehr ist die Treibdüse bei einer derartigen Ausgestaltung in Umfangsrichtung vollständig von einem Ringraum umgeben, über den auf die zu reinigende Fläche aufgebrachte Reinigungsflüssigkeit zusammen mit abgereinigtem Schmutz in den Saugstutzen einströmen kann. Die Saugströmung unterliegt somit im Bereich der Treibdüse nur sehr geringen Strömungsverlusten.

Von Vorteil ist es, wenn die Düsenkappe der Treibdüse an dem in den Saugstutzen hineinragenden Endbereich der ersten Zweigleitung lösbar und flüssigkeitsdicht gehalten ist, wobei der Düseneinsatz der Treibdüse an einer oder mehreren Stützflächen der ersten Zweigleitung anliegt. Bei einer derartigen Ausgestaltung liegt der Düseneinsatz mit seiner Basis an einer oder mehreren Stützflächen der ersten Zweigleitung und mit einer Mantelfläche des kegelstumpfförmigen Fortsatzes an der Innenwand des kegelförmigen Endabschnitts des Innenraums der Düsenkappe an. Dies erlaubt es, den Düseneinsatz zwischen der Innenwand des Endabschnitts und der mindestens einen Stützfläche der ersten Zweigleitung einzuspannen und dadurch mechanisch festzulegen.

Besonders vorteilhaft ist es, wenn die Düsenkappe mit dem in den Saugstutzen hineinragenden Endbereich der ersten Zweigleitung verschraubt ist. Die Düsenkappe kann bei einer derartigen Ausgestaltung auf den Endbereich der ersten Zweigleitung aufgeschraubt werden, wobei sie den Düseneinsatz umgibt, der sich einerseits an einer Innenwand der Düsenkappe und andererseits an einer oder mehreren Stützflächen der ersten Zweigleitung abstützt.

Günstig ist es, wenn zwischen der Düsenkappe und dem in den Saugstutzen hineinragenden Endbereich der ersten Zweigleitung ein Dichtelement angeordnet ist. Als Dichtelement kann beispielsweise ein Dichtring zum Einsatz kommen, der in einer Ringnut positionierbar ist, die den Endbereich der ersten Zweigleitung in Umfangsrichtung umgibt.

Die erste Zweigleitung stellt eine Strömungsverbindung her zwischen der Flüssigkeitsverteilereinrichtung und der Treibdüse. Von Vorteil ist es, wenn die erste Zweigleitung mit der Flüssigkeitsverteilereinrichtung lösbar verbunden ist. Dies erlaubt eine einfache Montage der ersten Zweigleitung und ermöglicht es darüber hinaus, die erste Zweigleitung zusammen mit der daran gehaltenen Treibdüse dem Flächenreinigungskopf zu entnehmen, so dass anschließend die Treibdüse von der ersten Zweigleitung entfernt werden kann, beispielsweise zu Reinigungszwecken oder auch um den Düseneinsatz auszuwechseln.

Bei einer besonders bevorzugten Ausgestaltung des erfindungsgemäßen Flächenreinigungskopfs ist die Strömungsrate der über die erste Zweigleitung der Treibdüse zuführbaren Reinigungsflüssigkeit kleiner als die Strömungsrate der über die zweite Zweigleitung der mindestens einen Reinigungsdüse zuführbaren Reinigungsflüssigkeit. Die Menge an Reinigungsflüssigkeit, die pro Zeiteinheit von der Treibdüse abgegeben wird, ist somit geringer als die Menge an Reinigungsflüssigkeit, die über die mindestens eine Reinigungsdüse abgegeben wird. Dies erlaubt eine besonders wirksame Reinigung einer Fläche, und gleichzeitig ist durch die hohe Saugeffizienz der Strahlpumpe sichergestellt, dass die auf die zu reinigende Fläche aufgebrachte Reinigungsflüssigkeit zusammen mit abgereinigtem Schmutz abgesaugt werden kann.

Die Strömungsrate der über die erste Zweigleitung der Treibdüse zuführbaren Reinigungsflüssigkeit beträgt vorzugsweise maximal 50% der Strömungsrate der über die zweite Zweigleitung der mindestens einen Reinigungsdüse zuführbaren Reinigungsflüssigkeit.

Um zu vermeiden, dass von der Reinigungsflüssigkeit mitgeführte Schmutzpartikel die Treibdüse im Laufe der Zeit verstopfen, ist es von Vorteil, wenn stromaufwärts des Düseneinsatzes der Treibdüse eine Filtereinrichtung im Strömungsweg der unter Druck stehenden Reinigungsflüssigkeit angeordnet ist. Mittels der Filtereinrichtung können Schmutzpartikel zurückgehalten werden, so dass diese die Treibdüse nicht beeinträchtigen können.

Von besonderem Vorteil ist es, wenn die Filtereinrichtung eine konvex gekrümmte Filterfläche aufweist. Die konvexe Krümmung ermöglicht es, eine verhältnismäßig große Filterfläche bereitzustellen, ohne dass dies einen großen Bauraum für die Filtereinrichtung erfordert.

Es kann vorgesehen sein, dass die Filtereinrichtung eine topf- oder glockenförmige Filterfläche aufweist.

Bevorzugt weist die Filtereinrichtung ein Sieb auf. Die Maschenweite des Siebs beträgt bevorzugt maximal 0,6 mm, insbesondere maximal 0,3 mm.

Das Sieb besteht bevorzugt aus Metall, insbesondere Stahl, und/oder einem Kunststoffmaterial.

Günstig ist es, wenn die Filtereinrichtung dem Düseneinsatz unmittelbar vorgelagert ist.

Es kann beispielsweise vorgesehen sein, dass die Filtereinrichtung stromaufwärts des Düseneinsatzes im Innenraum der Düsenkappe der Treibdüse angeordnet ist. Die Treibdüse bildet bei einer derartigen Ausgestaltung in Kombination mit der Filtereinrichtung eine Baugruppe aus, die an dem in den Saugstutzen hineinragenden Endbereich der ersten Zweigleitung positioniert ist.

Günstigerweise ist die Filtereinrichtung zwischen einer dem Düseneinsatz der Treibdüse zugewandten Stirnfläche der ersten Zweigleitung und der Basis des Düseneinsatzes angeordnet. Insbesondere kann vorgesehen sein, dass die Filtereinrichtung zwischen der Stirnfläche der ersten Zweigleitung und er Basis des Düseneinsatzes eingespannt ist.

Die Treibdüse ist in einem Saugstutzen der Strahlpumpe des Flächenreinigungskopfs angeordnet. Bevorzugt bildet der Saugstutzen einen Einlasskanal aus, an den sich ein Mischkanal anschließt, der sich in Strömungsrichtung der Reinigungsflüssigkeit konisch verjüngt.

Günstigerweise schließt sich an den Mischkanal ein Fangkanal an, über den der Mischkanal mit einem Diffusor verbunden ist.

Der Fangkanal ist bevorzugt zylinderförmig ausgestaltet.

Der Durchmesser des Fangkanals beträgt vorzugsweise mindestens 20 mm, insbesondere 20 mm bis 25 mm, beispielsweise 23 mm.

Der Abstand zwischen der Treibdüse und dem Fangkanal beträgt bevorzugt maximal 40 mm.

Von besonderem Vorteil ist es, wenn sich der von der Treibdüse abgegebene Vollkegelstrahl innerhalb des Mischkanals über die gesamte Länge des Mischkanals kontinuierlich erweitert.

Der Durchmesser der Düsenaustrittsöffnung der Treibdüse beträgt bei einer vorteilhaften Ausführungsform der Erfindung etwa 0,7 mm.

Der Durchmesser des Durchgangskanals des Düseneinsatzes der Treibdüse beträgt bevorzugt etwa 0,8 mm.

Der Strömungsquerschnitt der Drallkanäle beträgt bevorzugt jeweils etwa 0,6 mm² bis 0,7 mm².

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung eines Flächenreinigungskopfs, an den eine Auslassleitung angeschlossen ist;
- Figur 2:: eine Längsschnittansicht des Flächenreinigungskopfs aus Figur 1 mit angeschlossener Auslassleitung;
- Figur 3:: eine perspektivische Darstellung einer ersten Zweigleitung des Flächenreinigungskopfs, die eine Treibdüse trägt;
- Figur 4:: eine perspektivische Darstellung der ersten Zweigleitung aus Figur 3, wobei eine Düsenkappe der Treibdüse ausgeblendet wurde;
- Figur 5:: eine vergrößerte Darstellung von Detail Z aus Figur 2;
- Figur 6:: eine perspektivische Darstellung eines Düseneinsatzes der Treibdüse.

In der Zeichnung ist eine vorteilhafte Ausführungsform eines erfindungsgemäßen Flächenreinigungskopfs in einer horizontalen Gebrauchslage schematisch dargestellt und insgesamt mit dem Bezugszeichen 10 belegt. Mit Hilfe des Flächenreinigungskopfs 10 kann eine zu reinigende Fläche 12 mit unter Druck stehender Reinigungsflüssigkeit beaufschlagt werden, um die Fläche 12 zu reinigen, und auf die Fläche 12 aufgebrachte Reinigungsflüssigkeit kann zusammen mit abgereinigtem Schmutz aufgesaugt und über eine Auslassleitung 14 abgegeben werden.

Der Flächenreinigungskopf 10 weist ein haubenartiges Gehäuse 16 auf, an dem drei Stützräder 18, 20, 22 drehbar gelagert sind. Mit Hilfe der Stützräder 18, 20, 22 kann der Flächenreinigungskopf 10 entlang der zu reinigenden Fläche 12 verfahren werden.

Das Gehäuse 16 weist eine Zwischenwand 24 auf, an die sich in Richtung auf die zu reinigende Fläche 12 nach unten eine kreiszylindrische Umfangswand 26 anschließt. Die Umfangswand 26 umgibt einen Reinigungsraum 28 und trägt an ihrem der zu reinigenden Fläche 12 zugewandten Rand ein umlaufendes Spritzschutzelement 30, das im dargestellten Ausführungsbeispiel in Form eines Borstenstreifens ausgestaltet ist.

Oberhalb der Zwischenwand 24 definiert das Gehäuse 16 einen Verteilerraum 32, der eine Flüssigkeitsverteilereinrichtung 34 aufnimmt. In den Verteilerraum 32 ragt eine Einlassleitung 36 hinein, die an die Flüssigkeitsverteilereinrichtung 34 angeschlossen ist und an ihrem der Flüssigkeitsverteilereinrichtung 34 abgewandten Ende ein Anschlusselement 38 trägt, an das beispielsweise eine an sich bekannte und deshalb in der Zeichnung zur Erzielung einer besseren Übersicht nicht dargestellte Sprühlanze eines Hochdruckreinigungsgeräts angeschlossen werden kann. Mittels des Hochdruckreinigungsgeräts kann in bekannter Weise eine Reinigungsflüssigkeit, vorzugsweise Wasser, unter Druck gesetzt werden, die dem Flächenreinigungskopf über die Sprühlanze zugeführt werden kann.

Der Druck der Reinigungsflüssigkeit kann beispielsweise 50 bar bis 180 bar, insbesondere 70 bar bis 120 bar betragen.

Die Strömungsrate der dem Flächenreinigungskopf 10 zugeführten Reinigungsflüssigkeit beträgt bevorzugt etwa 200 l/h bis ca. 700 l/h.

Die Umfangswand 26 weist eine seitliche Durchbrechung 40 auf, an die sich ein Saugstutzen 42 einer nachfolgend näher erläuterten Strahlpumpe 44 anschließt.

Der Saugstutzen 42 bildet einen sich unmittelbar an die seitliche Durchbrechung 40 anschließenden Einlasskanal 46 aus, an den sich über ein Mischkanal 48, der sich in die dem Einlasskanal 46 abgewandte Richtung konisch verjüngt, ein zylindrischer Fangkanal 50 anschließt, an den sich wiederum ein Diffusor 52 anschließt. Der Fangkanal 50 ist zylinderförmig ausgestaltet und der Diffusor 52 erweitert sich konisch in die dem Fangkanal 50 abgewandte Richtung. An den Diffusor 52 ist die Auslassleitung 14 anschließbar. Bei Bedarf kann die Auslassleitung 14 vom Diffusor 52 getrennt werden.

Die über die Einlassleitung 36 dem Flächenreinigungskopf 10 zugeführte Reinigungsflüssigkeit wird von der Flüssigkeitsverteilereinrichtung 34 aufgeteilt, wobei ein erster Anteil der Reinigungsflüssigkeit über eine erste Zweigleitung 54 einer im Einlasskanal 46 des Saugstutzens 42 angeordneten Treibdüse 56 der Strahlpumpe 44 zugeführt wird, und wobei ein zweiter Anteil der Reinigungsflüssigkeit über eine zweite Zweigleitung 58 einer Reinigungsdüsenanordnung 60 zugeführt wird, die im Reinigungsraum angeordnet ist.

Die Reinigungsdüsenanordnung 60 weist eine erste Reinigungsdüse 62 und eine zweite Reinigungsdüse 64 auf. Die erste Reinigungsdüse 62 ist an einem ersten Sprüharm 66 angeordnet und die zweite Reinigungsdüse 64 ist an einem zweiten Sprüharm 68 angeordnet. Die beiden Sprüharme 66, 68 liegen einander diametral gegenüber und sind an der zweiten Zweigleitung 58 um eine senkrecht zu der zu reinigenden Fläche 12 ausgerichtete Drehachse 70 frei drehbar gelagert. Über die erste Reinigungsdüse 62 und die zweite Reinigungsdüse 64 kann unter Druck stehende Reinigungsflüssigkeit auf die zu reinigende Fläche 12 gesprüht werden. Die Reinigungsdüsen 62, 64 erfahren hierbei einen Rückstoß, unter dessen Wirkung die Sprüharme 66, 68 um die Drehachse 70 in Drehung versetzt werden.

Die erste Zweigleitung 54 ist mittels eines Verbindungselements 72, das an das der Flüssigkeitsverteilereinrichtung 34 zugewandte Ende der ersten Zweigleitung 54 angeformt ist, mit der Flüssigkeitsverteilereinrichtung 34 lösbar verbindbar. Zusätzlich ist an die erste Zweigleitung 54 ungefähr mittig ein schräg nach oben weisender Haltearm 74 angeformt, mit dessen Hilfe die erste Zweigleitung 54 am der Zwischenwand 24 lösbar gehalten werden kann.

Die erste Zweigleitung 34 taucht mit einem der Flüssigkeitsverteilereinrichtung 34 abgewandten Endbereich 76 in den Saugstutzen 42 hinein. An diesem Endbereich 76 ist die Treibdüse 56 lösbar gehalten.

Die Treibdüse 56 ist als Vollkegelspritzdüse ausgestaltet. Wie insbesondere aus Figur 5 deutlich wird, weist die Treibdüse 56 eine Düsenkappe 78 auf, deren Innenraum 80 den Endbereich 76 der ersten Zweigleitung 54 aufnimmt, wobei die Düsenkappe 78 ein Innengewinde 82 trägt, das mit einem komplementär ausgestalteten Außengewinde 84 des Endbereichs 76 lösbar verschraubt werden kann.

Zur Sicherstellung einer flüssigkeitsdichten Verbindung zwischen dem Endbereich 76 und der Düsenkappe 78 kommt ein Dichtelement in Form eines Dichtrings 86 zum Einsatz, der in einer Ringnut 88 des Endbereichs 76 angeordnet ist.

Der Innenraum 80 der Düsenkappe 78 weist einen kegelförmigen Endabschnitt 90 auf, an dessen Spitze eine Düsenaustrittsöffnung 92 angeordnet ist.

Im kegelförmigen Endabschnitt 90 ist ein Düseneinsatz 94 angeordnet, der eine zylinderförmige Basis 96 aufweist, an die sich in Richtung der Düsenaustrittsöffnung 92 ein kegelstumpfförmiger Fortsatz 98 anschließt.

Der Düseneinsatz 94 wird von einem fluchtend zur Düsenaustrittsöffnung 92 ausgerichteten Durchgangskanal 100 durchgriffen. Die Düsenaustrittsöffnung 92 und der Durchgangskanal 100 sind kollinear zu einer Mittelachse 102 der Treibdüse 56 ausgerichtet.

Der kegelstumpfförmige Fortsatz 98 des Düseneinsatzes 94 weist eine Mantelfläche 104 auf, die an der Innenwand 106 des kegelförmigen Endabschnitts 90 formschlüssig anliegt. In die Mantelfläche 104 sind vier identische, jeweils geradlinige Drallkanäle 108 eingeformt, die über den Umfang des kegelstumpfförmigen Fortsatzes 98 gleichmäßig verteilt angeordnet sind. Die Längsachsen 109 der Drallkanäle 108 sind windschief zur Längsachse 101 des Durchgangskanals 100 ausgerichtet.

Die Strömungsquerschnitte der Drallkanäle 108 sind größer als der Strömungsquerschnitt der Düsenaustrittsöffnung 92. Bevorzugt sind die Strömungsquerschnitte der Drallkanäle auch größer als der Strömungsquerschnitt des Durchgangskanals 100.

In der dargestellten bevorzugten Ausführungsform weisen die Drallkanäle 108 einen U-förmigen Querschnitt auf.

Die Düsenaustrittsöffnung 92 weist einen kreisförmigen Querschnitt auf und auch der Durchgangskanal 100 weist einen kreisförmigen Querschnitt auf. Der Durchmesser des Durchgangskanals 100 kann beispielsweise 0,8 mm betragen und der Durchmesser der Düsenaustrittsöffnung kann beispielsweise 0,7 mm betragen.

Zwischen dem Düseneinsatz 94 und der Düsenaustrittsöffnung 92 bildet der kegelförmige Endabschnitt 90 eine kegelförmige Drallkammer 110 aus, in die sowohl der Durchgangskanal 100 als auch die Drallkanäle 108 einmünden.

Der kollinear zur Mittelachse 102 ausgerichtete Durchgangskanal 100 mündet mittig in die Drallkammer 110, wohingegen die Drallkanäle 108 seitlich versetzt zum Durchgangskanal 100 in die Drallkammer 110 einmünden, dies wird insbesondere aus Figur 6 deutlich.

Der Endbereich 76 der ersten Zweigleitung 54 weist an seinem freien Ende drei in gleichmäßigem Winkelabstand zueinander angeordnete und dem kegelförmigen Endabschnitt 90 des Innenraums 80 zugewandte Haltefinger 112, 113, und 114. Zwischen den Haltefingern 112, 113, 114 ist eine Filtereinrichtung in Form eines Siebes 116 angeordnet, das dem Düseneinsatz 94 unmittelbar vorgelagert ist. Der Düseneinsatz 94 stützt sich auf seiner der ersten Zweigleitung 54 zugewandten Rückseite an Stützflächen 118 der Haltefinger 112, 113, 114 ab. Der Düseneinsatz 94 ist zwischen den Stützflächen 118 und der Innenwand 106 des kegelförmigen Endabschnitts 90 eingespannt und hält das Sieb 116 zwischen den Haltefingern 112, 113, 114 in Position.

Das Sieb 116 ist vorzugsweise aus Metall, insbesondere aus Stahl, und/oder aus einem Kunststoffmaterial gefertigt. Die Maschenweite des Siebes 116 beträgt maximal 0,6 mm, vorzugsweise beträgt die Maschenweite des Siebes 116 maximal 0,3 mm.

Das Sieb 116 bildet eine Filter- oder Siebfläche 120 aus, die von unter Druck gesetzter Reinigungsflüssigkeit durchströmt werden kann. Bevorzugt ist die Filterfläche 120 becherförmig oder glockenförmig ausgestaltet oder konvex gekrümmt.

Wie bereits erwähnt, kann mittels der Reinigungsdüsenanordnung 60 unter Druck stehende Reinigungsflüssigkeit auf die zu reinigende Fläche 12 aufgebracht werden. Die aufgebrachte Flüssigkeit kann anschließend zusammen mit abgereinigtem Schmutz mittels der Strahlpumpe 44 aufgesaugt und über den Saugstutzen 42 und die Auslassleitung 14 abgegeben werden. Zu diesem Zweck kann der Treibdüse 56 über die erste Zweigleitung 54 unter Druck stehende Reinigungsflüssigkeit zugeführt werden, wobei ein Teil der zugeführten Reinigungsflüssigkeit den Durchgangskanal 100 und ein weiterer Teil der zugeführten Reinigungsflüssigkeit die Drallkanäle 108 durchströmt. Auf diese Weise gelangt die Reinigungsflüssigkeit in die Drallkammer 110, von der aus die Reinigungsflüssigkeit über die Düsenaustrittsöffnung 92 in Form eines Vollkegelstrahls abgegeben wird.

Der Strömungsquerschnitt der Düsenaustrittsöffnung 92 ist kleiner als der Strömungsquerschnitt des Durchgangskanals 100 und auch kleiner als der Strömungsquerschnitt der Drallkanäle 108. Der Strömungsquerschnitt der Düsenaustrittsöffnung 92 beträgt maximal ein Drittel, insbesondere maximal ein Fünftel, der Summe der Strömungsquerschnitte des Durchgangskanals 100 und der Drallkanäle 108.

Die Strömungsrate der über die erste Zweigleitung 54 der Treibdüse 56 zuführbaren Reinigungsflüssigkeit ist kleiner als die Strömungsrate der über die zweite Zweigleitung 58 der mindestens einen Reinigungsdüse 62, 64 zuführbaren Reinigungsflüssigkeit. Im dargestellten Ausführungsbeispiel beträgt die Strömungsrate der über die erste Zweigleitung 54 der Treibdüse 56 zuführbaren Reinigungsflüssigkeit maximal 50% der Strömungsrate der über die zweite Zweigleitung 58 den Reinigungsdüsen 62, 64 zuführbaren Reinigungsflüssigkeit.

Wie bereits erwähnt, wird unter Druck gesetzte Reinigungsflüssigkeit von der Treibdüse 56 in Form eines Vollkegelstrahls abgegeben. Die Treibdüse 56 bildet folglich eine Vollkegelspritzdüse aus. Die Düsenkenngröße der Treibdüse 56 beträgt 0,18 l/min bis 0,35 l/min, insbesondere 0,18 l/min bis 0,28 l/min, bei einem Referenzdruck von 1 bar.

Die Strahlpumpe 44 weist eine hohe Saugeffizienz auf, das heißt sie ermöglicht die Ausbildung einer starken Saugströmung bei einem verhältnismäßig geringen Verbrauch an unter Druck gesetzter Reinigungsflüssigkeit. Etwa ein Drittel der der Reinigungsflüssigkeit, die dem Flächenreinigungskopf 10 bereitgestellt wird, wird zur Erzeugung der Saugströmung verwendet und etwa zwei Drittel der dem Flächenreinigungskopf 10 bereitgestellten Reinigungsflüssigkeit wird auf die Fläche 12 gesprüht.

## Patentansprüche

1. Flächenreinigungskopf zur Reinigung einer Fläche (12), umfassend ein Gehäuse (16), das einen von einer Umfangswand (26) umgebenen, in einer Gebrauchslage des Flächenreinigungskopfs (10) nach unten offenen Reinigungsraum (28) aufweist, in dem zumindest ein Sprüharm (66, 68) um eine Drehachse (70) frei drehbar gelagert ist, wobei am Sprüharm (66, 68) eine mit unter Druck stehender Reinigungsflüssigkeit beaufschlagbare Reinigungsdüse (62, 64) gehalten ist zum Aufbringen von Reinigungsflüssigkeit auf die zu reinigende Fläche (12), und weiter umfassend eine Strahlpumpe (44) zum Absaugen von auf die zu reinigende Fläche (12) aufgebrachter Reinigungsflüssigkeit, wobei die Strahlpumpe (44) einen mit dem Reinigungsraum (28) in Strömungsverbindung stehenden Saugstutzen (42) aufweist, der sich an die Umfangswand (26) anschließt und an den eine Auslassleitung (14) anschließbar ist, wobei in dem Saugstutzen (42) eine mit unter Druck stehender Reinigungsflüssigkeit beaufschlagbare Treibdüse (56) zur Ausbildung einer Saugströmung angeordnet ist, **dadurch gekennzeichnet, dass** die Treibdüse (56) als Vollkegelspritzdüse ausgestaltet ist, deren Düsenkenngröße 0,18 l/min bis 0,35 l/min bei einem Referenzdruck von 1 bar beträgt.

2. Flächenreinigungskopf nach Anspruch 1, **dadurch gekennzeichnet, dass** die Treibdüse (56) eine Düsenkappe (78) umfasst, die eine Düsenaustrittsöffnung (92) aufweist, welche an der Spitze eines kegelförmigen Endabschnitts (90) eines Innenraums (80) der Düsenkappe (78) angeordnet ist, wobei im kegelförmigen Endabschnitt (90) ein Düseneinsatz (94) angeordnet ist, wobei der Düseneinsatz (94) eine zylinderförmige Basis aufweist, an die sich in Richtung der Düsenaustrittsöffnung (92) ein kegelstumpfförmiger Fortsatz (98) anschließt, dessen Mantelfläche (104) an einer Innenwand (106) des kegelstumpfförmigen Endabschnitts (90) formschlüssig anliegt, wobei der Düseneinsatz (94) einen fluchtend zur Düsenaustrittsöffnung (92) ausgerichteten Durchgangskanal (100) und mehrere in die Mantelfläche (104) des kegelstumpfförmigen Fortsatzes (98) eingeformte Drallkanäle (108) aufweist, wobei der Durchgangskanal (100) in eine im kegelförmigen Endabschnitt (90) der Düsenaustrittsöffnung (92) unmittelbar vorgelagerte Drallkammer (110) einmündet, und wobei die Drallkanäle (108) seitlich versetzt zum Durchgangskanal (100) in die Drallkammer (110) einmünden.

3. Flächenreinigungskopf nach Anspruch 2, **dadurch gekennzeichnet, dass** die Drallkanäle (108) über den Umfang des kegelstumpfförmigen Fortsatzes (98) gleichmäßig verteilt angeordnet sind.

4. Flächenreinigungskopf nach Anspruch 2, **dadurch gekennzeichnet, dass** die Drallkanäle (108) geradlinig ausgestaltet sind.

5. Flächenreinigungskopf nach Anspruch 4, **dadurch gekennzeichnet, dass** die Längsachsen (109) der Drallkanäle (108) windschief zu der Längsachse des Durchgangskanals (100) ausgerichtet sind.

6. Flächenreinigungskopf nach Anspruch 2, **dadurch gekennzeichnet, dass** der Strömungsquerschnitt der Düsenaustrittsöffnung (92) maximal ein Drittel der Summe der Strömungsquerschnitte des Durchgangskanals (100) und der Drallkanäle (108) beträgt.

7. Flächenreinigungskopf nach Anspruch 6, **dadurch gekennzeichnet, dass** der Strömungsquerschnitt der Düsenaustrittsöffnung (92) maximal so groß ist wie der Strömungsquerschnitt des Durchgangskanals (100) und maximal die Hälfte der Summe der Strömungsquerschnitte der Drallkanäle (108) beträgt.

8. Flächenreinigungskopf nach Anspruch 6, **dadurch gekennzeichnet, dass** der Strömungsquerschnitt der Düsenaustrittsöffnung (92) kleiner ist als der Strömungsquerschnitt des Durchgangskanals (100) und kleiner ist als der Strömungsquerschnitt jedes einzelnen Drallkanals (108).

9. Flächenreinigungskopf nach einem der Ansprüche 2 bis 8, **dadurch gekennzeichnet, dass** der Flächenreinigungskopf (10) eine Einlassleitung (36) aufweist zum Zuführen von unter Druck stehender Reinigungsflüssigkeit, wobei sich an die Einlassleitung (36) eine Flüssigkeitsverteilereinrichtung (94) anschließt, die über eine erste Zweigleitung (54) mit der Treibdüse (56) und über eine zweite Zweigleitung (58) mit der mindestens einen Reinigungsdüse (62, 64) verbunden ist, wobei ein der Flüssigkeitsverteilereinrichtung (94) abgewandter Endbereich (76) der ersten Zweigleitung (54) in den Saugstutzen (42) hineinragt und die Treibdüse (56) trägt.

10. Flächenreinigungskopf nach Anspruch 9, **dadurch gekennzeichnet, dass** die Düsenkappe (78) der Treibdüse (56) an dem Endbereich (76) der ersten Zweigleitung (54) lösbar und flüssigkeitsdicht gehalten ist, wobei der Düseneinsatz (94) der Treibdüse (56) an einer oder mehreren Stützflächen (118) der ersten Zweigleitung (54) anliegt.

11. Flächenreinigungskopf nach Anspruch 10, **dadurch gekennzeichnet, dass** die Düsenkappe (78) mit dem Endbereich (76) der ersten Zweigleitung (54) verschraubt ist.

12. Flächenreinigungskopf nach Anspruch 9, **dadurch gekennzeichnet, dass** die erste Zweigleitung (54) mit der Flüssigkeitsverteilereinrichtung (34) lösbar verbunden ist.

13. Flächenreinigungskopf nach Anspruch 9, **dadurch gekennzeichnet, dass** die Strömungsrate der über die erste Zweigleitung (54) der Treibdüse (56) zuführbaren Reinigungsflüssigkeit kleiner ist als die Strömungsrate der über die zweite Zweigleitung (58) der mindestens einen Reinigungsdüse (62, 64) zuführbaren Reinigungsflüssigkeit.

14. Flächenreinigungskopf nach Anspruch 13, **dadurch gekennzeichnet, dass** die Strömungsrate der über die erste Zweigleitung (54) der Treibdüse (56) zuführbaren Reinigungsflüssigkeit maximal 50% der Strömungsrate der über die zweite Zweigleitung (58) der mindestens einen Reinigungsdüse (62, 64) zuführbaren Reinigungsflüssigkeit beträgt.

15. Flächenreinigungskopf nach einem der Ansprüche 2 bis 8, **dadurch gekennzeichnet, dass** stromaufwärts des Düseneinsatzes (94) eine Filtereinrichtung im Strömungsweg der unter Druck stehenden Reinigungsflüssigkeit angeordnet ist.

16. Flächenreinigungskopf nach Anspruch 15, **dadurch gekennzeichnet, dass** die Filtereinrichtung eine konvex gekrümmte Filterfläche (120) aufweist.

17. Flächenreinigungskopf nach Anspruch 15, **dadurch gekennzeichnet, dass** die Filtereinrichtung eine glockenförmige Filterfläche (120) aufweist.

18. Flächenreinigungskopf nach Anspruch 15, **dadurch gekennzeichnet, dass** die Filtereinrichtung ein Sieb (116) aufweist.

19. Flächenreinigungskopf nach Anspruch 15, **dadurch gekennzeichnet, dass** die Filtereinrichtung dem Düseneinsatz (94) unmittelbar vorgelagert ist.

20. Flächenreinigungskopf nach Anspruch 15, **dadurch gekennzeichnet, dass** die Filtereinrichtung im Innenraum (80) der Düsenkappe (78) angeordnet ist.

21. Flächenreinigungskopf nach Anspruch 15, **dadurch gekennzeichnet, dass** die Filtereinrichtung zwischen einer dem Düseneinsatz (94) der Treibdüse (56) zugewandten Stirnfläche der ersten Zweigleitung (54) und der Basis (96) des Düseneinsatzes (94) angeordnet ist.

## Claims

1. Surface cleaning head for cleaning a surface (12), comprising a housing (16), which comprises a cleaning space (28) that is surrounded by a peripheral wall (26) and in a use position of the surface cleaning head (10) is open downward, in which cleaning space at least one spray arm (66, 68) is mounted so as to be freely rotatable about a rotational axis (70), wherein a cleaning nozzle (62, 64) that is able to be acted upon with pressurized cleaning liquid is arranged on the spray arm (66, 68) for applying cleaning liquid to the surface (12) to be cleaned, and further comprising a jet pump (44) for suctioning off cleaning liquid applied to the surface (12) to be cleaned, wherein the jet pump (44) comprises a suction connection piece (42), which is in flow connection with the cleaning space (28), adjoins the peripheral wall (26), and to which an outlet conduit (14) is connectable, wherein a motive nozzle (56) that is able to be acted upon with pressurized cleaning liquid is arranged in the suction connection piece (42) for forming a suction flow, **characterized in that** the motive nozzle (56) is configured as a full-cone spray nozzle, the nozzle characteristic of which is 0.18 l/min to 0.35 l/min at a reference pressure of 1 bar.

2. Surface cleaning head in accordance with Claim 1, **characterized in that** the motive nozzle (56) comprises a nozzle cap (78), which comprises a nozzle outlet opening (92) that is arranged at the tip of a conical end portion (90) of an inner space (80) of the nozzle cap (78), wherein a nozzle insert (94) is arranged in the conical end portion (90), wherein the nozzle insert (94) comprises a cylindrical base, which is adjoined in the direction of the nozzle outlet opening (92) by a truncated cone-shaped extension (98), the outer surface (104) of which abuts against an inner wall (106) of the truncated cone-shaped end portion (90) in a positive-locking manner, wherein the nozzle insert (94) comprises a through-channel (100) oriented in alignment with the nozzle outlet opening (92) and comprises a plurality of swirl channels (108) molded into the outer surface (104) of the truncated cone-shaped extension (98), wherein the through-channel (100) opens into a swirl chamber (110) arranged in the conical end portion (90) directly upstream of the nozzle outlet opening (92), and wherein the swirl channels (108) open into the swirl chamber (110) laterally offset from the through-channel (100).

3. Surface cleaning head in accordance with Claim 2, **characterized in that** the swirl channels (108) are arranged uniformly distributed over the circumference of the truncated cone-shaped extension (98).

4. Surface cleaning head in accordance with Claim 2, **characterized in that** the swirl channels (108) are of rectilinear configuration.

5. Surface cleaning head in accordance with Claim 4, **characterized in that** the longitudinal axes (109) of the swirl channels (108) are oriented skew relative to the longitudinal axis of the through-channel (100).

6. Surface cleaning head in accordance with Claim 2, **characterized in that** the flow cross-section of the nozzle outlet opening (92) is at most one third of the sum of the flow cross-sections of the through-channel (100) and the swirl channels (108).

7. Surface cleaning head in accordance with Claim 6, **characterized in that** the flow cross-section of the nozzle outlet opening (92) is at most as large as the flow cross-section of the through-channel (100) and at most half of the sum of the flow cross-sections of the swirl channels (108).

8. Surface cleaning head in accordance with Claim 6, **characterized in that** the flow cross-section of the nozzle outlet opening (92) is smaller than the flow cross-section of the through-channel (100) and smaller than the flow cross-section of each individual swirl channel (108).

9. Surface cleaning head in accordance with any one of Claims 2 to 8, **characterized in that** the surface cleaning head (10) comprises an inlet conduit (36) for supplying pressurized cleaning liquid, wherein the inlet conduit (36) is adjoined by a liquid distribution device (94), which is connected to the motive nozzle (56) by way of a first branch line (54) and to the at least one cleaning nozzle (62, 64) by way of a second branch line (58), wherein an end region (76) of the first branch line (54) pointing away from the liquid distribution device (94) projects into the suction connection piece (42) and bears the motive nozzle (56).

10. Surface cleaning head in accordance with Claim 9, **characterized in that** the nozzle cap (78) of the motive nozzle (56) is held on the end region (76) of the first branch line (54) in a releasable and liquid-tight manner, wherein the nozzle insert (94) of the motive nozzle (56) abuts against one or more support surfaces (118) of the first branch line (54).

11. Surface cleaning head in accordance with Claim 10, **characterized in that** the nozzle cap (78) is screwed to the end region (76) of the first branch line (54).

12. Surface cleaning head in accordance with Claim 9, **characterized in that** the first branch line (54) is releasably connected to the liquid distribution device (34).

13. Surface cleaning head in accordance with Claim 9, **characterized in that** the flow rate of the cleaning liquid suppliable to the motive nozzle (56) by way of the first branch line (54) is lower than the flow rate of the cleaning liquid suppliable to the at least one cleaning nozzle (62, 64) by way of the second branch line (58).

14. Surface cleaning head in accordance with Claim 13, **characterized in that** the flow rate of the cleaning liquid suppliable to the motive nozzle (56) by way of the first branch line (54) is at most 50% of the flow rate of the cleaning liquid suppliable to the at least one cleaning nozzle (62, 64) by way of the second branch line (58).

15. Surface cleaning head in accordance with any one of Claims 2 to 8, **characterized in that** a filter device is arranged in the flow path of the pressurized cleaning liquid upstream of the nozzle insert (94).

16. Surface cleaning head in accordance with Claim 15, **characterized in that** the filter device comprises a convexly curved filter surface (120).

17. Surface cleaning head in accordance with Claim 15, **characterized in that** the filter device comprises a bell-shaped filter surface (120).

18. Surface cleaning head in accordance with Claim 15, **characterized in that** the filter device comprises a sieve (116).

19. Surface cleaning head in accordance with Claim 15, **characterized in that** the filter device is arranged directly upstream of the nozzle insert (94).

20. Surface cleaning head in accordance with Claim 15, **characterized in that** the filter device is arranged in the inner space (80) of the nozzle cap (78).

21. Surface cleaning head in accordance with Claim 15, **characterized in that** the filter device is arranged between an end face of the first branch line (54), said end face pointing toward the nozzle insert (94) of the motive nozzle (56), and the base (96) of the nozzle insert (94).

## Revendications

1. Tête de nettoyage de surface permettant de nettoyer une surface (12), comprenant un boîtier (16) présentant une chambre de nettoyage (28) ouverte vers le bas dans une position d'utilisation de la tête de nettoyage de surface (10) et entourée par une paroi périphérique (26), dans laquelle au moins un bras de pulvérisation (66, 68) est logé de manière à pouvoir tourner librement autour d'un axe à tourbillon (70), dans laquelle une buse de nettoyage (62, 64) pouvant être alimentée en liquide de nettoyage sous pression est retenue au niveau du bras de pulvérisation (66, 68) afin d'appliquer du liquide de nettoyage sur la surface à nettoyer (12), et comprenant en outre une pompe à jet (44) permettant d'aspirer le liquide de nettoyage appliqué sur la surface à nettoyer (12), dans laquelle la pompe à jet (44) présente une tubulure d'aspiration (42) en liaison fluidique avec la chambre de nettoyage (28) et se raccordant à la paroi périphérique (26) et pouvant être raccordée à une conduite de sortie (14), dans laquelle une tuyère d'entraînement (56) pouvant être alimentée en liquide de nettoyage sous pression afin de former un écoulement d'aspiration est agencée dans la tubulure d'aspiration (42), **caractérisée en ce que** la tuyère d'entraînement (56) est réalisée sous la forme d'une buse d'injection entièrement conique, dont la taille de buse est comprise entre 0,18 l/min et 0,35 l/min à une pression de référence de 1 bar.

2. Tête de nettoyage de surface selon la revendication 1, **caractérisée en ce que** la tuyère d'entraînement (56) comprend un capuchon de tuyère (78) présentant un orifice de sortie de tuyère (92) agencé au niveau de la pointe d'une section d'extrémité conique (90) d'un espace intérieur (80) du capuchon de tuyère (78), dans laquelle un insert de tuyère (94) est agencé dans la section d'extrémité conique (90), dans laquelle l'insert de tuyère (94) présente une base cylindrique à laquelle se raccorde, en direction de l'orifice de sortie de tuyère (92), un prolongement tronconique (98) dont la surface latérale (104) s'appuie avec verrouillage par complémentarité de forme contre une paroi intérieure (106) de la section d'extrémité tronconique (90), dans laquelle l'insert de tuyère (94) présente un canal de passage (100), aligné avec l'orifice de sortie de tuyère (92), et plusieurs canaux à tourbillon (108) formés dans la surface latérale (104) du prolongement tronconique (98), dans laquelle le canal de passage (100) débouche dans une chambre à tourbillon (110) installée dans la section d'extrémité conique (90) immédiatement en amont de l'orifice de sortie de tuyère (92), et dans laquelle les canaux à tourbillon (108) débouchent dans la chambre à tourbillon (110) de manière latéralement décalée par rapport au canal de passage (100).

3. Tête de nettoyage de surface selon la revendication 2, **caractérisée en ce que** les canaux à tourbillon (108) sont agencés de manière uniformément répartie sur la périphérie du prolongement tronconique (98).

4. Tête de nettoyage de surface selon la revendication 2, **caractérisée en ce que** les canaux à tourbillon (108) sont conçus de manière rectiligne.

5. Tête de nettoyage de surface selon la revendication 4, **caractérisée en ce que** les axes longitudinaux (109) des canaux à tourbillon (108) sont orientés en biais par rapport à l'axe longitudinal du canal de passage (100).

6. Tête de nettoyage de surface selon la revendication 2, **caractérisée en ce que** la section transversale d'écoulement de l'orifice de sortie de tuyère (92) représente au maximum un tiers de la somme des sections transversales d'écoulement du canal de passage (100) et des canaux à tourbillon (108).

7. Tête de nettoyage de surface selon la revendication 6, **caractérisée en ce que** la section transversale d'écoulement de l'orifice de sortie de tuyère (92) est au maximum aussi grande que la section transversale d'écoulement du canal de passage (100) et représente au maximum la moitié de la somme des sections transversales d'écoulement des canaux à tourbillon (108).

8. Tête de nettoyage de surface selon la revendication 6, **caractérisée en ce que** la section transversale d'écoulement de l'orifice de sortie de tuyère (92) est inférieure à la section transversale d'écoulement du canal de passage (100) et est inférieure à la section transversale d'écoulement de chaque canal à tourbillon (108) individuel.

9. Tête de nettoyage de surface selon l'une quelconque des revendications 2 à 8, **caractérisée en ce que** la tête de nettoyage de surface (10) présente une conduite d'entrée (36) permettant une alimentation en liquide de nettoyage sous pression, dans laquelle un dispositif de distribution de liquide (94) se raccorde à la conduite d'entrée (36) et est relié à la tuyère d'entraînement (56) par l'intermédiaire d'une première conduite de dérivation (54) et à la au moins une buse de nettoyage (62, 64) par l'intermédiaire d'une seconde conduite de dérivation (58), dans laquelle une région d'extrémité (76), opposée au dispositif de distribution de liquide (94), de la première conduite de dérivation (54) pénètre dans la tubulure d'aspiration (42) et supporte la tuyère d'entraînement (56).

10. Tête de nettoyage de surface selon la revendication 9, **caractérisée en ce que** le capuchon de tuyère (78) de la tuyère d'entraînement (56) est retenu de manière amovible et étanche aux liquides au niveau de la région d'extrémité (76) de la première conduite de dérivation (54), dans laquelle l'insert de tuyère (94) de la tuyère d'entraînement (56) s'appuie contre une ou plusieurs surface(s) d'appui (118) de la première conduite de dérivation (54).

11. Tête de nettoyage de surface selon la revendication 10, **caractérisée en ce que** le capuchon de tuyère (78) est vissé à la région d'extrémité (76) de la première conduite de dérivation (54).

12. Tête de nettoyage de surface selon la revendication 9, **caractérisée en ce que** la première conduite de dérivation (54) est reliée de manière amovible au dispositif de distribution de liquide (34).

13. Tête de nettoyage de surfaces selon la revendication 9, **caractérisée en ce que** le débit d'écoulement du liquide de nettoyage pouvant être alimenté par l'intermédiaire de la première conduite de dérivation (54) de la tuyère d'entraînement (56) est inférieur au débit d'écoulement du liquide de nettoyage pouvant être alimenté par l'intermédiaire de la seconde conduite de dérivation (58) de la au moins une buse de nettoyage (62, 64).

14. Tête de nettoyage de surfaces selon la revendication 13, **caractérisée en ce que** le débit d'écoulement du liquide de nettoyage pouvant être alimenté par l'intermédiaire de la première conduite de dérivation (54) de la tuyère d'entraînement (56) représente au maximum 50 % du débit d'écoulement du liquide de nettoyage pouvant être alimenté par l'intermédiaire de la seconde conduite de dérivation (58) de la au moins une buse de nettoyage (62, 64).

15. Tête de nettoyage de surfaces selon l'une quelconque des revendications 2 à 8, **caractérisée en ce qu'**un dispositif de filtration est agencé dans le trajet d'écoulement du liquide de nettoyage sous pression en amont de l'insert de tuyère (94).

16. Tête de nettoyage de surface selon la revendication 15, **caractérisée en ce que** le dispositif de filtration présente une surface de filtration (120) incurvée de manière convexe.

17. Tête de nettoyage de surface selon la revendication 15, **caractérisée en ce que** le dispositif de filtration présente une surface de filtration (120) en forme de cloche.

18. Tête de nettoyage de surface selon la revendication 15, **caractérisée en ce que** le dispositif de filtration présente un tamis (116).

19. Tête de nettoyage de surface selon la revendication 15, **caractérisée en ce que** le dispositif de filtration est installé immédiatement en amont de l'insert de tuyère (94).

20. Tête de nettoyage de surface selon la revendication 15, **caractérisée en ce que** le dispositif de filtration est agencé dans l'espace intérieur (80) du capuchon de tuyère (78).

21. Tête de nettoyage de surface selon la revendication 15, **caractérisée en ce que** le dispositif de filtration est agencé entre une surface frontale, tournée vers l'insert de tuyère (94) de la tuyère d'entraînement (56), de la première conduite de dérivation (54) et la base (96) de l'insert de tuyère (94).
